# EUROPÄISCHE PATENTSCHRIFT

(11) **EP 0 338 354 B1**
(45) Veröffentlichungstag und Bekanntmachung des Hinweises auf die Patenterteilung: **29.09.1993**
(21) Anmeldenummer: 89106238.2
(22) Anmeldetag: 08.04.1989
(51) Int. Cl.: G03D 13/02

(54) **Nassbehandlungsvorrichtung mit Deckel für fotografische Schichtträger**
Liquid-treatment apparatus with a lid for photographic emulsion carriers
Dispositif de traitement liquide avec couvercle pour supports de couches photographiques

(30) Priorität: 21.04.1988 DE 3813360
(43) Veröffentlichungstag der Anmeldung: 25.10.1989
(73) Patentinhaber: Agfa-Gevaert AG, 51373 Leverkusen (DE)
(72) Erfinder: Heckl, Franz, D-8261 Winhöring (DE); Kastl, Alfons, Dipl.-Ing., D-8000 München 70 (DE); Ketterer, Hans, Dipl.- Ing., D-8000 München 40 (DE); Köninger, Horst, D-8000 München 90 (DE); Loistl, Rudolf, Dipl.-Ing., D-8025 Unterhaching (DE)

(56) Entgegenhaltungen:
- DE-A- 3 226 658
- DE-C- 3 535 980
- FR-A- 1 529 802

## Beschreibung

Die Erfindung betrifft eine mindestens einen Flüssigkeitstank aufweisende Naßbehandlungsvorrichtung für fotografische Schichtträger, welche durch die Naßbehandlungsvorrichtung mittels einer Transportvorrichtung bewegbar sind, wobei eine freie Oberfläche der Naßbehandlungsvorrichtung durch einen Deckel gegen einen Aufstellraum für die Naßbehandlungsvorrichtung abdeckbar ist.

Im wesentlichen eben über Behandlungstanks liegende Gehäuseteile, die zur Füllung, Entleerung oder Reinigung der Tanks als abnehmbare Deckel ausgebildet sind, haben die Nachteile, daß sich über den Tanks und unter dem oder den Deckein Chemikaliendämpfe und an der Deckelinnenseite Kondenswasser bilden. Hierdurch wird einerseits die Oxydation der Behandlungsflüssigkeit in unerwünschter Weise beschleunigt, andererseits treten die Dämpfe auch in den Aufstellraum der Vorrichtung aus und führen zu einer Geruchsbelästigung. Die Kondenswasserbildung kann beim Abnehmen des Deckels zum Abtropfen des Kondenswassers im Aufstellraum und zu Tropfflecken an der Kleidung von Bedienungspersonen führen.

Es sind auch sogen. Druckkammern als Naßbehandlungsvorrichtungen bekannt, beispielsweise durch die DE-PS 35 35 980 oder die DE-OS 32 30 175, durch die die Schichtträger auf einer überwiegend in horizontaler Richtung verlaufenden Bahn hindurchtransportiert werden und in die die Behandlungsflüssigkeit unter Druck, meist von oben und unten, eingepumpt wird. Hierbei ist es möglich, den als abnehmbaren Deckel ausgebildeten oberen Kammerteil so zu formen, daß er Transportwalzen teilweise umschließt und zwischen diesen in die Behandlungsflüssigkeit eintaucht, so daß eine Oxydation der Behandlungsflüssigkeit und eine Kondenswasserbildung am Deckel in diesem Bereich vermieden wird. Dies ist jedoch in der Regel nicht im Ein- und Ausführbereich des Schichtträgers, der über der Behandlungsflüssigkeit liegen muß, möglich. Außerdem ist diese Ausgestaltung nicht bei Behandlungstanks anwendbar, durch die Schichtträger jedenfalls in erheblichem Umfang auch vertikal, z.B. auf einer U-förmigen oder einer U-wellenförmigen Bahn, transportiert werden. Hier muß immer zwischen der Abdeckung und der Flüssigkeitsoberfläche ausreichender Raum zum Einführen, Ausführen und einem hierbei erforderlichen Umlenken der zu behandelnden Schichtträger vorhanden sein, wobei dann eine raschere Oxydation, eine Kondensatbildung und außerdem der Austritt von Chemikaliengerüchen in den Außenraum die Folge sind. Es ist zwar dabei schon bekannt, z.B. durch die DE-OS 34 28 361, vor oder nach Naßbehandlungseinrichtungen an den Durchführungsschlitzen für die Schichtträger Abstreifer, Verschlußlappen, Absaugeinrichtungen oder ähnliche Schleusen für Flüssigkeiten und Dämpfe vorzusehen. Diese verhindern aber den Austritt von Feuchtigkeit und Gerüchen eben nur direkt an den Durchführungsschlitzen und nicht über den Tanks und können auch die Oxydation und Kondensatbildung der Flüssigkeiten nicht verhindern.

Der Erfindung liegt daher die Aufgabe zugrunde, bei einer Naßbehandlungsvorrichtung der eingangs genannten Art über den Behandlungstanks trotz eines Abstandes zwischen der Flüssigkeitsoberfläche eine Kondensatbildung und eine vermeidbare Oxydation der Behandlungsflüssigkeit und den Austritt von Chemikaliengerüchen in den Außenraum zu vermeiden.

Diese Aufgabe wird erfindungsgemäß gelöst durch die Merkmale des Hauptanspruchs. Weitere vorteilhafte Merkmale der Erfindung sind den Unteransprüchen entnehmbar.

Durch die Erfindung wird erreicht, daß einerseits über den Tanks entstehende Chemikaliendämpfe nach oben abziehen und daher eine Kondensatbildung an der Deckelinnenseite verhindert wird und andererseits durch das im Deckel angeordnete Filtermaterial diese Chemikaliendämpfe derart von den Chemikalien und daher auch von deren Gerüchen befreit werden, daß nach außen durch den Deckel nur geruchfreie, gereinigte, die Umwelt nicht belästigende Dämpfe austreten. Hierdurch ist es möglich, erfindungsgemäße Naßbehandlungsgeräte direkt an Kassettenent- und -beladegeräte oder an Röntgenfilm verarbeitende medizinische Geräte oder dergl. anzuschließen und direkt in Tageslichtbehandlungsräumen für medizinische oder andere Untersuchungen (z.B. für Materialprüfung) aufzustellen, ohne daß Bedienungspersonen oder Patienten Geruchbelästigungen oder schädlichen chemischen Einflüssen unterworfen werden.

Die Erfindung wird anhand von Zeichnungen näher erläutert. Es zeigen
- Fig. 1: eine schematische Seitenansicht einer Ausgestaltung eines Naßbehandlungsgerätes für fotografische Schichtträger mit einem erfindungsgemäßen Deckel,
- Fig. 2: eine abgebrochene, aufgebrochene Frontansicht einer anderen erfindungsgemäßen Ausgestaltung,
- Fig. 3: eine perspektivische, aufgebrochene Darstellung eines erfindungsgemäßen Deckels nach den Figuren 1 und 2.

In den Figuren 1 und 2 sind das Gehäuse einer Filmentwicklungsmaschine mit Trockner mit 1, die Tanks für Entwickler, Fixierlösung und Wässerungsbad sowie eine Kammer zwischen Entwickler- und Fixierbad zur Zwischenwässerung mit 2 bis 5 und zwei Trocknereinheiten bzw. deren Strahl er und Gebläse mit 6 und 7 bezeichnet. In den Tanks 2, 4 und 5 befinden sich Racks mit Transportwalzenpaaren, die nur schematisch angegeben und nicht beziffert sind. Vor dem ersten Tank 2 und nach dem letzten Tank 5 sind Gerätewände vorgesehen, in denen Durchtrittsschlitze 8 zum Ein- und Ausführen der zu behandelnden Schichtträger vorgesehen sind. Auch an den Übergangsstellen von einem Tank zum nächsten können Zwischenwände mit Durchtrittsschlitzen vorgesehen sein. Um ein Austreten von Dämpfen oder Flüssigkeitströpfchen durch diese Durchtrittsschlitze für die Schichtträger zu verhindern, können Dichtlappen vorgesehen sein, die beim Durchführen eines Schichtträgers in dessen Transportrichtung hochklappen, dabei aber an ihm anliegen. Statt dessen können in bekannter Weise an den Durchtrittsschlitzen aber auch bekannte Absauggebläse für die über den Tanks entstehenden Dämpfe oder bei an einem Tankausgang vorgesehenen Durchtrittsschlitzen bekannte Abquetschwalzen vorgesehen sein.

Die warme und feuchte Geräteinnenluft und Chemiedämpfe steigen im Geräteinnern nach oben. Die Chemiedämpfe würden bei einer gewöhnlichen Geräteabdeckung über Schlitze, Spalte u.ä. der Geräteverkleidung in irgendeiner Weise unkontrolliert entweichen und ungefiltert in die Raumluft gelangen und die Umgebung belasten (Geruch und Schadstoffe).

Gleichfalls würde die feuchte, warme Geräteinnenluft am kühleren Gerätedeckel kondensieren. Das kondensierte Wasser kann bei Abnahme des Deckels dem Bedienungspersonal der Maschine über die Kleidung laufen oder bei geschlossenem Deckel unter Umständen auf die im Entwicklungsgerät verarbeiteten Filme tropfen und so Fehler auf dem Film erzeugen.

Ist im Entwicklungsgerät keine Luftabsaugung eingebaut, so schlägt sich die feuchte Luft unter Umständen am Eingabeblech der Maschine nieder und beschädigt bei Filmeingabe die Filmoberfläche.

Eine Prinzipanordnung zur Vermeidung dieser Probleme besteht in einer Filtereinheit 9, von der ein Ausführungsbeispiel in Figur 3 dargestellt ist. Die Filtereinheit 9 weist in einer luft- und dampfdurchlässigen, formbeständigen Verpackung 10 ein poröses Trägermaterial 11, vorzugsweise in Schüttgutform, auf, das mit einem Adsorberreagenz für die Chemikalienanteile der über den Tanks 2 bis 5 aufsteigenden Chemikaliendämpfe behandelt ist. Bei Verwendung von Trägermaterial 11 in Schüttgutform muß dieses gegen Herausfallen gehalten werden. Hierzu sind über und unter der Trägermaterialschicht 11 luftdurchlässige Filtermatten 12 vorgesehen. Nur als Beispiel bei Anwendung auf übliche Naßbehandlungschemikalien für silbersalzhaltige Filme sind als Adsorberreagenz KMnO₄, als Trägermaterial 11 AL₂O₃ und als Filtermatten nicht saugende Kunststoffvliese verwendbar. Da letztere weich und biegsam sind und das Schüttgut auch nicht formhaltig ist, muß die Verpackung 10 an den vier Schmalseiten als luftundurchlässiger Rahmen ausgebildet sein. Bodenfläche 10a und Deckelfläche 10b dagegen müssen die über den Tanks aufsteigenden Dämpfe ungehindert einerseits zu der unteren Filtermatte 12 und dem Trägermaterial 11 und andererseits die gefilterten Dämpfe von der oberen Filtermatte 12 in den Außenraum durchtreten lassen. Deshalb sind Bodenfläche 10a und Deckelfläche 10b beispielsweise als formstabile, chemikalienbeständige Gitter ausgebildet. Gitter 10a, 10b und Schmalseiten der Filtereinheit 9 können beispielsweise aus formbeständigem Kunststoff oder Metall ausgebildet sein, wobei Schmalseiten und Bodenfläche einstückig herstellbar und die Deckelfläche auf die Schmalseiten aufsetzbar, z.B. damit nach Füllung mit den Filtermaterialien 11, 12 verklebbar oder verschweißbar sein können. Die Deckelfläche 10b kann einen Griff 10c aufweisen, damit die Filtereinheit 9 leicht und sauber ausgewechselt werden kann, wenn sie verbraucht ist. Es wäre aber auch möglich, die Verpackung aus elastischen, aber im wesentlichen formbeständigen, dicken, miteinander verschweißten Kunststoffolien herzustellen, wobei die Boden- und Deckelfläche jeweils ausgestanzte Löcher aufweisen können.

Eine derartig ausgestaltete Filtereinheit 9 könnte nun direkt als Deckel auf die offene Oberseite des Naßbehandlungsgerätes 1 bzw. über die Tanks 2 bis 5 gelegt werden und bei Verbrauch des Absorbermaterials ausgetauscht werden. Hierbei wäre jedoch die Frage der Befestigung und Abdichtung zwischen Gerätegehäuse 1 und Filtereinheit 9 nicht ganz einfach zu lösen. Daher ist in Nuten oder Vertiefungen 1a des Gerätes 1 ein als Hohlkörper 13 ausgebildeter Gerätedeckel unter Zwischenschaltung eines Dichtungsstreifens 14 eingesetzt, vorzugsweise mit dem Gerät 1 verschraubt. Dieser Hohlkörper weist eine als Gitter oder Rost ausgebildete Bodenplatte 13a, damit verbundene luftundurchlässige Seitenwände 13b und eine damit verbindbare, wiederum als Gitter oder Rost 13c ausgebildete Deckelplatte auf. Die Deckelplatte 13c ist in Nuten der Oberkanten der Seitenwände 13b einsetzbar und daher leicht abnehmbar. In den Deckel 13 wird dann nach Abnehmen von dessen Deckelplatte 13c die Filtereinheit 9 so eingesetzt, daß ihr Gitter 10a das Gitter der Bodenplatte 13a voll abdeckt. Mit Hilfe des Griffes 10c läßt sich eine verbrauchte Filtereinheit 9 leicht gegen eine neue auswechseln. Damit keine Chemikaliendämpfe zwischen Bodenplatte 13a und Bodenfläche 10a entweichen können, ist auch längs der Ränder der beiden ein Dichtungsstreifen 15 vorgesehen.

Die Ausführungsform nach Figur 1 unterscheidet sich von der nach Figur 2 dadurch, daß über den Deckel 13 noch eine Gerätehaube 16 stülpbar ist, die luftundurchlässig ist. Der Raum zwischen der Oberseite der Haube 16 und der Deckelplatte 13c bildet einen Kanal zum Absaugen der aus der Filtereinheit 9 austretenden, gereinigten Dämpfe, wobei seitlich neben oder hinter dem Deckel 13 ein Käfig 17 vorgesehen ist. In dem Käfig 17 ist ein Gebläse 18 angeordnet, dessen Ansaugöffnung zum Kanal hin gerichtet ist und dessen Blasöffnung 18a durch eine Öffnung der Haube 16 ragt. Hier wird also der von Chemikalien befreite Dampf durch das Gebläse 18 abgesaugt und nach außen geleitet.

Die Wirkungsweise eines erfindungsgemäßen, mit einem Chemlkalienfilter 9 ausgestatteten Gerätedeckels 13 besteht also darin, daß die über den Tanks 2 bis 5 aufsteigenden Dämpfe durch die Gitter 13a und/oder 10a treten und durch das Filtermaterial von Chemikalien gereinigt werden und dann als dampfhaltige, geruchlose Luft durch die oberen Gitter 10b und/oder 13c in den das Gerät 1 umgebenden Raum austreten, ohne daß hierdurch eine Beeinträchtigung der Umgebungsluft erfolgt.

## Patentansprüche

1. Mindestens einen Flüssigkeitstank aufweisende Naßbehandlungsvorrichtung (1) für fotografische Schichtträger, welche durch die Naßbehandlungsvorrichtung mittels einer Transportvorrichtung bewegbar sind, wobei eine freie Oberfläche der Naßbehandlungsvorrichtung durch einen Deckel (23) gegen einen Aufstellraum für die Naßbehandlungsvorrichtung abdeckbar ist, dadurch gekennzeichnet, daß der Deckel (23) einen dampfdurchlässigen Hohlkörper aufweist, der mit einem mit einem Adsorberreagenz für die Chemikalienanteile von über der Naßbehandlungsvorrichtung (1) entstehenden Chemikaliendämpfen behandelten Filtermaterial (11) gefüllt ist.

2. Naßbehandlungsvorrichtung nach Anspruch 1, dadurch gekennzeichnet, daß der Deckel (23) eine mit Durchbrüchen versehene Bodenplatte (13a) und eine ebenfalls mit Durchbrüchen versehene Deckelplatte (13c) aufweist, die zusammen mit dampfundurchlässigen Seitenwänden (13b) den Hohlkörper (13) bilden, daß in den Hohlkörper (13) eine Filtereinheit (9) eingesetzt ist, die aus zwei dampfdurchlässigen Filtermatten (12) besteht, welche zwischen sich mit einem Adsorberreagenz für über der Naßbehandlungsvorrichtung (1) entstehende Chemikaliendämpfe behandeltes poröses Filtermaterial (11) einschließen.

3. Naßbehandlungs vorrichtung nach Anspruch 2, dadurch gekennzeichnet, daß die Deckelplatte (13c) lösbar mit dem Hohlkörper (13) und daß die Bodenplatte (13a) lösbar mit der Naßbehandlungs vorrichtung (1) verbunden ist.

4. Naßbehandlungs vorrichtung nach einem der vorhergehenden Ansprüche, dadurch gekennzeichnet, daß die Filtereinheit (9) in eine formstabile, dampf- und luftdurchlässige Verpackung (10) eingehüllt ist.

5. Naßbehandlungs vorrichtung nach Anspruch 4, dadurch gekennzeichnet, daß an einer Seite (10b) der Verpackung (10) ein Griffteil (10c) angeordnet ist.

6. Naßbehandlungs vorrichtung nach einem der Ansprüche 2-5, dadurch gekennzeichnet, daß zwischen der Innenfläche der Bodenplatte (13a) und der darauf aufliegenden Filtermatte (12) längs deren Rändern Dichtungsstreifen (15) vorgesehen sind.

7. Naßbehandlungs vorrichtung nach einem der Ansprüche 2-6, dadurch gekennzeichnet, daß über dem Deckel (23) eine luftundurchlässige Gerätehaube (16) abnehmbar angeordnet ist, daß zwischen dieser und der Deckelplatte (13c) ein Kanal gebildet ist und daß seitlich des Deckels (23) innerhalb der Gerätehaube (16) ein Gebläse (18) angeordnet ist, das Luft und Dämpfe aus dem Kanal ansaugt und über seine durch eine Ausnehmung der Gerätehaube (16) ragende Blasöffnung (18a) an den Aufstellraum abgibt.

8. Naßbehandlungs vorrichtung nach Anspruch 7, dadurch gekennzeichnet, daß das Gebläse (18) in einem Käfig (17) der Gerätehaube (16) gelagert ist und daß zwischen der Bodenfläche des Käfigs (17) bzw. zwischen der Bodenplatte (13a) einerseits und den die freie Oberfläche begrenzenden Rändern der Haßbehandlungsvorrichtung (1) weitere Dichtungsstreifen (14) angeordnet sind.

9. Naßbehandlungsvorrichtung nach einem der vorhergehenden Ansprüche, dadurch gekennzeichnet, daß das Filtermaterial (11) als Schüttgut ausgebildet ist.

## Claims

1. Liquid-treatment apparatus (1), having at least one liquid tank, for photographic emulsion carriers which are movable through the liquid-treatment apparatus with the aid of a transport apparatus, wherein an exposed surface of the liquid-treatment apparatus may be screened off by a lid (23) from an installation area for the liquid-treatment apparatus, characterized in that the lid (23) comprises a vapour-permeable hollow body, which is filled with a filter material (11) treated with an adsorption reagent for the chemical components of chemical vapours arising above the liquid-treatment apparatus (1).

2. Liquid-treatment apparatus according to claim 1, characterized in that the lid (23) comprises a bottom plate (13a) provided with openings and a top plate (13c) likewise provided with openings, said plates together with vapour-tight side walls (13b) forming the hollow body (13), that inserted into the hollow body (13) is a filter unit (9) comprising two vapour-permeable filter mats (12) which, between them, enclose porous filter material (11) treated with an adsorption reagent for chemical vapours arising above the liquid-treatment apparatus (1).

3. Liquid-treatment apparatus according to claim 2, characterized in that the top plate (13c) is detachably connected to the hollow body (13) and that the bottom plate (13a) is detachably connected to the liquid-treatment apparatus (1).

4. Liquid-treatment apparatus according to one of the preceding claims, characterized in that the filter unit (9) is encased in a dimensionally stable, vapour- and air-permeable packing (10).

5. Liquid-treatment apparatus according to claim 4, characterized in that a handle part (10c) is disposed at one side (10b) of the packing (10).

6. Liquid-treatment apparatus according to one of claims 2-5, characterized in that sealing strips (15) are provided between and along the edges of the inner surface of the bottom plate (13a) and the filter mat (12) lying on top.

7. Liquid-treatment apparatus according to one of claims 2-6, characterized in that an air-tight appliance hood (16) is removably disposed above the lid (23), that a channel is formed between said hood and the top plate (13c) and that disposed to one side of the lid (23) inside the appliance hood (16) is a fan (18) which draws air and vapours out of the channel and releases them into the installation area via its blow opening (18a) which projects through a recess of the appliance hood (16).

8. Liquid-treatment apparatus according to claim 7, characterized in that the fan (18) is supported in a cage (17) of the appliance hood (16) and that further sealing strips (14) are disposed between the bottom surface of the cage (17) or between the bottom plate (13a) on the one hand and the edges of the liquid-treatment apparatus (1) which delimit the exposed surface.

9. Liquid-treatment apparatus according to one of the preceding claims; characterized in that the filter material (11) takes the form of bulk material.

## Revendications

1. Dispositif (1) de traitement par voie humide, comprenant au moins un bac à liquide et destiné à des substrats de couches photographiques qui sont déplaçables dans le dispositif de traitement par voie humide au moyen d'un dispositif de transport, une surface libre du dispositif de traitement par voie humide pouvant être masquée par un couvercle (23) vis à vis du local d'installation du dispositif de traitement par voie humide, caractérisé en ce que le couvercle (23) comprend un corps creux perméable aux vapeurs, rempli d'une matière filtrante (11) traitée par un réactif d'adsorption des constituants de vapeurs de produits chimiques dégagées au-dessus du dispositif de traitement (1) par voie humide.

2. Dispositif de traitement par voie humide selon la revendication 1, caractérisé en ce que le couvercle (23) comprend une plaque de fond (13a) comportant des passages, ainsi qu'une plaque de couverture (13c) comportant également des passages, ces plaques formant le corps creux (13) conjointement avec des cloisons latérales (13b) imperméables aux vapeurs, en ce qu'un bloc filtrant (9) placé dans le corps creux (13) se compose de deux feutres filtrants (12) perméables aux vapeurs et renfermant entre eux une matière filtrante poreuse (11) traitée par un réactif d'adsorption des vapeurs de produits chimiques dégagées au-dessus du dispositif (1) de traitement par voie humide.

3. Dispositif de traitement par voie humide selon la revendication 2, caractérisé en ce que la plaque de couverture (13c) est reliée de manière amovible au corps creux (13) et en ce que la plaque de fond (13a) est reliée de manière amovible au dispositif (1) de traitement par voie humide.

4. Dispositif de traitement par voie humide selon l'une des revendications précédentes, caractérisé en ce que le bloc filtrant (9) est enveloppé dans un habillage indéformable (10) perméable aux vapeurs et à l'air.

5. Dispositif de traitement par voie humide selon la revendication 4, caractérisé en ce qu'une poignée (10c) est disposée sur un côté (10b) de l'habillage (10).

6. Dispositif de traitement par voie humide selon l'une des revendications 2 à 5, caractérisé en ce que des bandes d'étanchéité (15) sont prévues entre la surface intérieure de la plaque de fond (13a) et le feutre filtrant (12) reposant sur celle-ci, le long des bords de ce feutre.

7. Dispositif de traitement par voie humide selon l'une des revendications 2 à 6, caractérisé en ce qu'une chape hermétique (16) de l'appareil est disposée amovible au-dessus du couvercle (23), en ce qu'un canal est formé entre cette chape et la plaque de couverture (13c) et en ce qu'un ventilateur (18) disposé sur le côté du couvercle (23) à l'intérieur de la chape (16) de l'appareil aspire l'air et les vapeurs du canal et les évacue dans le local d'installation par son orifice de refoulement (18a) qui passe par un trou de la chape (16) de l'appareil.

8. Dispositif de traitement par voie humide selon la revendication 7, caractérisé en ce que le ventilateur (18) est monté dans une cage (17) de la chape (16) de l'appareil et en ce que d'autres bandes d'étanchéité (14) sont disposées entre la surface du fond de la cage (17) ou entre la plaque de fond (13a), d'une part, et les bords du dispositif (1) de traitement par voie humide qui délimitent la surface libre.

9. Dispositif de traitement par voie humide selon l'une des revendications précédentes, caractérisé en ce que la matière filtrante (11) est formée d'une matière en vrac.
